# EUROPÄISCHE PATENTANMELDUNG

(11) **EP 4 696 157 A1**
(43) Veröffentlichungstag der Anmeldung: **18.02.2026**
(21) Anmeldenummer: 25188664.4
(22) Anmeldetag: 10.07.2025
(51) Int. Cl.: A24D 3/02

(54) **AUFBRINGEN EINES ZUSATZSTOFFES AUF EINEN FILTERSTRANG DER TABAK VERARBEITENDEN INDUSTRIE**

(30) Priorität: 15.08.2024 DE 102024123324
(71) Anmelder: Körber Technologies GmbH, 21033 Hamburg (DE)
(72) Erfinder: WEBER, Arne, 21031 Hamburg (DE); TÖNSMANN, Andreas, 21465 Wentorf (DE); Scherbarth, Thorsten, 21493 Elmenhorst (DE); Hoffmann, Jörg, 23816 Leezen (DE); Schwerdtfeger, Thorben, 21502 Geesthacht (DE); Derkowski, Natalie-Viktoria, 21031 Hamburg (DE); Möller, Sebastian Daniel, 25524 Heiligenstedtenerkamp (DE)
(74) Vertreter: Seemann & Partner Patentanwälte mbB

(57) **Zusammenfassung**

Die Erfindung betrifft ein Verfahren zum Aufbringen eines Zusatzstoffes, insbesondere eines Flavors, auf einen umhüllungsmaterialfreien Filterstrang (10) der Tabak verarbeitenden Industrie, wobei zunächst der Filterstrang (10) aus wenigstens einem Filtermaterial in einer Formungsvorrichtung gebildet wird, wobei anschließend der Filterstrang (10) gehärtet wird, wobei nach dem Schritt des Härtens der Zusatzstoff aufgetragen wird. Außerdem betrifft die Erfindung eine Zusatzstoffauftragungsvorrichtung (11) zum Auftragen eines Zusatzstoffs auf einen Filterstrang (10) der Tabak verarbeitenden Industrie umfassend ein Hohlrohr (12), in das ein Filterstrang (10) der Tabak verarbeitenden Industrie beim Herstellen des Filterstrangs, insbesondere nach dem Formen des Filterstrangs, einbringbar oder eingebracht ist.

## Beschreibung

Die Erfindung betrifft ein Verfahren zum Aufbringen eines Zusatzstoffes, insbesondere eines Flavors, auf einen umhüllungsmaterialfreien Filterstrang der Tabak verarbeitenden Industrie, wobei zunächst der Filterstrang aus wenigstens einem Filtermaterial in einer Formungsvorrichtung gebildet und/oder geformt wird, wobei anschließend der Filterstrang gehärtet wird. Die Erfindung betrifft ferner eine Zusatzstoffauftragungsvorrichtung zum Auftragen eines Zusatzstoffes auf einen Filterstrang der Tabak verarbeitenden Industrie umfassend ein Hohlrohr, in das der Filterstrang der Tabak verarbeitenden Industrie beim Herstellen des Filterstrangs, insbesondere nach dem Formen des Filterstrangs, einbringbar oder eingebracht ist. Zudem betrifft die Erfindung eine Strangmaschine der Tabak verarbeitenden Industrie mit einer Strangformungsvorrichtung.

Aus EP 3 050 442 B1 ist bekannt, ein längliches und kontinuierliches Einbringmaterial, wie einen Faden mit einem flüssigen Additiv zu versehen und diesen Faden dann in ein Filtermaterial einzubringen, um das Filtermaterial bzw. den Filter insgesamt mit einem Additiv zu versehen.

Es ist demgegenüber gewünscht, ein Additiv bzw. ein Zusatzstoff direkt in ein Filtermaterial der Tabak verarbeitenden Industrie einzubringen. Dieses sollte so vonstattengehen, dass der Zusatzstoff, der auch als Additiv bezeichnet werden kann, und beispielsweise ein Flavor oder ein geschmackstragender Stoff, wie z.B. Mentholöl oder ein anderes, insbesondere ätherisches, Öl sein kann, gleichmäßig in den Filter eingetragen wird ohne dass der Zusatzstoff an ungewünschten Stellen der Herstellmaschine für Filter der Tabak verarbeitenden Industrie gelangt. Bei einem umhüllungsmaterialfreien Filterstrang könnte der Zusatzstoff vor der Formung des Filtermaterials zu einem Filterstrang geschehen. Dies hätte allerdings den Nachteil, dass der Zusatzstoff im weiteren Verfahren beispielsweise in einer Formungsvorrichtung, die auch als Formatvorrichtung bezeichnet werden kann, dieselbe verschmutzt. Beispielsweise würde dann zumindest das Formatband mit dem Zusatzstoff belastet werden.

Es ist Aufgabe der Erfindung, eine effiziente und zusatzstoffsparende Möglichkeit des Einbringens von Zusatzstoff in einen Filterstrang zu ermöglichen, wobei insbesondere Verunreinigungen der Strangmaschine vermieden werden sollen.

Gelöst wird diese Aufgabe durch ein Verfahren zum Aufbringen eines Zusatzstoffes, insbesondere eines Flavors, auf einen umhüllungsmaterialfreien Filterstrang der Tabak verarbeitenden Industrie, wobei zunächst der Filterstrang aus wenigstens einem Filtermaterial in einer Formungsvorrichtung gebildet wird, wobei anschließend der Filterstrang vorzugsweise gehärtet wird, das dadurch weitergebildet ist, dass nach dem Schritt des Härtens oder des Bildens des Filterstrangs der Zusatzstoff aufgetragen wird.

Ein Filterstrang ist im Rahmen der Erfindung ein im Querschnitt rund oder oval geformtes Filtermaterial, wobei das Filtermaterial oder der Filterstrang, insbesondere nach dem Bilden des Filterstrangs, formstabil oder im Wesentlichen formstabil ist. Formstabil ist hierbei insbesondere als querschnittstabil oder im Wesentlichen querschnittsstabil zu verstehen, also ein Querschnitt, der stabil oder gleichbleibt. Der Filterstrang ist insbesondere vor dem Schritt Auftragens des Zusatzstoffes formstabil. Unter im Wesentlichen formstabil wird verstanden, dass der Durchmesser oder der Querschnitt des Filterstrangs sich nach dem Bilden des Filterstrangs weniger als 2%, insbesondere weniger als 1%, insbesondere weniger als 0,5% verändert.

Insbesondere ist ein Querschnitt eines Filterstrangs vorgesehen, der größer oder gleich 3,5 mm, insbesondere größer oder gleich 5 mm ist und bis zu 12 mm sein kann.

Als Zusatzstoff kommt beispielsweise ein Flavor oder Additiv wie ein Pfefferminzöl, ein anderes, insbesondere ätherisches, Öl oder ein sonstiger Geschmackszusatzstoff in Frage. Als Zusatzstoff kann auch ein Feuchthaltemittel oder Aerosolformer wie Glycerin oder Propylenglykol in Frage kommen. Bevorzugt ist der Zusatzstoff kein Leim oder Klebstoff; der Zusatzstoff ist somit klebstofffrei oder leimfrei. Insbesondere ist unter Zusatzstoff kein Triacetin zu verstehen.

Dadurch, dass das Auftragen nach dem Schritt des Härtens des Zusatzstoffes geschieht, wird der Zusatzstoff in dem Moment des Härtens des Filterstrangs, der typischerweise in einem Dampfprozess in einer Dampfstrecke geschieht, nicht ausgewaschen, wodurch es nicht zu einer Kontamination der Strangmaschine kommt.

Bei dem Filtermaterial bzw. dem Filterstrang handelt es sich vorzugsweise um einen Filterstrang aus Celluloseacetat. Es können auch andere Filtermaterialien auf Basis von Cellulose oder Papierbestandteilen Verwendung finden. Das Filtermaterial kann eine gecrimpte oder geschnittene Papierbahn umfassen oder sein.

Vorzugsweise wird der Zusatzstoff, insbesondere abschnittsweise, kontaktlos aufgetragen, wobei insbesondere ein Abstand eines Auftragungsorgans zu dem Filterstrang von 0,1 mm bis 3 mm oder von 0,1 mm bis 2 mm oder von 0,1 mm bis 0,5 mm vorgesehen ist, wobei insbesondere ein Abstand von 0,125 mm bis 0,25 mm vorgesehen ist. Unter einem insbesondere abschnittsweise kontaktlosen Auftragen des Zusatzstoffes auf den Filterstrang wird insbesondere verstanden, dass zumindest an einigen Stellen des Filterstrangs Zusatzstoff aufgetragen wird, ohne dass der Filterstrang an dieser Stelle mit einem mechanischen Element in mechanischem Kontakt ist.

Wenn zum Auftragen des Zusatzstoffes der Filterstrang durch eine Zusatzstoffauftragsvorrichtung geführt wird, die ein Hohlrohr aufweist, durch die der Filterstrang geführt wird und in das der Zusatzstoff zum Auftragen auf den Filterstrang eingetragen wird, ist ein sehr sicherer und gleichmäßiger Auftrag des Zusatzstoffes auf den Filterstrang möglich.

Vorzugsweise weist das Hohlrohr einen Hohlrohrdurchmesser, insbesondere Innenhohlrohrdurchmesser, zwischen 3,5 mm und 12 mm, insbesondere zwischen 5 mm und 8,5 mm, insbesondere zwischen 7 mm und 8 mm, auf.

Vorzugsweise ist der Innendurchmesser des Hohlrohres gleich dem Durchmesser des hergestellten Filterstrangs zuzüglich 0,1 mm bis 0,4 mm, insbesondere zuzüglich 0,2 mm bis 0,3 mm, insbesondere zuzüglich 0,25 mm.

Vorzugsweise hat das Hohlrohr eine Länge von 10 mm bis 350 mm, insbesondere 100 mm bis 250 mm, insbesondere 200 mm.

In einer Ausführungsform wird in der Zusatzstoffauftragungsvorrichtung in Förderrichtung des Filterstrangs stromabwärts des Auftrags mit Zusatzstoff der Filterstrang mit Druckluft beaufschlagt. Hierdurch wird der Zusatzstoff in dem Hohlrohr verwirbelt und es wird verhindert, dass der Zusatzstoff am Ausgang des Hohlrohrs in erheblicher Menge austritt. Wenn in Förderrichtung des Filterstrangs stromabwärts des Beaufschlagens mit Druckluft der Filterstrang weiter durch das Hohlrohr geführt wird, wird dafür gesorgt, dass der Zusatzstoff mehr Zeit hat, in den Filterstrang einzudringen, so dass wenig Zusatzstoff bei dem Auftragen auf den Filterstrang verloren geht.

Besonders bevorzugt ist es, wenn der Filterstrang nach dem Beaufschlagen mit Druckluft wenigstens eine Strecke von zweimal bis zehnmal des Abstandes zwischen dem Beauftragen mit Zusatzstoff und dem Beaufschlagen mit Druckluft durch das Hohlrohr geführt wird.

In einer Ausführungsform geschieht das Auftragen des Zusatzstoffes symmetrisch über den Umfang des Filterstrangs, wobei insbesondere ein Auftragungswinkel relativ zur Förderrichtung des Strangs von 30° bis 150°, insbesondere 45° bis 135°, insbesondere 60° bis 120°, insbesondere 75° bis 105°, insbesondere von 90° oder im Wesentlichen von 90° vorgesehen ist. Besonders bevorzugt ist hier ein Winkel von 90°, da so der Auftrag von Zusatzstoff auf den Filterstrang sehr direkt geschieht.

Ein Winkel von im Wesentlichen 90° ist insbesondere zwischen 87° und 93°, bevorzugt zwischen 88° und 92°.

Um den Auftrag des Zusatzstoffes symmetrisch über den Umfang des Filterstrangs vorzunehmen, können mehrere Zusatzstoffdurchlassöffnungen über den Umfang des Hohlrohres verteilt sein, und zwar vorzugsweise mit gleichem Abstand. Die Zusatzstoffdurchlassöffnungen sind durch Bohrungen in dem Hohlrohr realisiert. Die Bohrungen in dem Hohlrohr sind hierbei vorzugsweise radial, es ist insbesondere ein Winkel von 90° zur Tangente des Hohlrohres bzw. des Umfangs des Hohlrohres vorgesehen.

In Förderrichtung des Strangs oder relativ zur Längsachse des Hohlrohrs kann auch ein anderer Winkel der Bohrung als 90° vorgesehen sein, um einen Auftragungswinkel gemäß den oben angegebenen Winkelbereichen relativ zur Förderrichtung zu erzielen.

Vorzugsweise sind vier bis zwanzig Bohrungen gleichmäßig über den Umfang verteilt. Insbesondere vorzugsweise sind zwischen acht und zwölf Bohrungen, vorzugsweise zehn Bohrungen, gleichmäßig über den Umfang verteilt. Die Bohrungen haben vorzugsweise einen Durchmesser von 0,4 mm bis 1 mm, insbesondere vorzugsweise 0,5 mm bis 0,8 mm. Besonders bevorzugt ist ein Bohrungsdurchmesser von 0,6 mm. Der Durchmesser der Bohrung für die Zusatzstoffdurchlassöffnungen kann in Abhängigkeit der Viskosität des Zusatzstoffes angepasst sein oder werden.

In einer Ausführungsform geschieht das Beaufschlagen mit Druckluft symmetrisch über den Umfang des Filterstrangs, wobei ein Beaufschlagungswinkel relativ zur Förderrichtung des Strangs von 30° bis 150°, insbesondere 45° bis 135°, insbesondere 60° bis 120°, insbesondere 75° bis 105°, insbesondere von 90° oder im Wesentlichen von 90° vorgesehen ist.

Besonders bevorzugt ist ein Beaufschlagungswinkel relativ zur Förderrichtung von 90° oder etwas gegen die Förderrichtung in den angegebenen Winkelbereichen. Die Beaufschlagung mit Druckluft geschieht über Druckluftdurchlassöffnungen, die sich insbesondere durch Bohrungen über den Umfang des Hohlrohrs, vorzugsweise symmetrisch, insbesondere vorzugsweise in gleichen Abständen, erstrecken.

Beispielsweise sind vier bis zwanzig Druckluftdurchlassöffnungen und Bohrungen hierfür vorgesehen. Der Durchmesser der Bohrungen für die Druckluftdurchlassöffnungen liegt vorzugsweise in einem Bereich von 0,5 mm bis 1,2 mm, insbesondere 0,6 bis 1,0 mm, insbesondere vorzugsweise bei 0,8 mm. Insbesondere haben die Bohrungen für die Druckluftdurchlassöffnungen einen Durchmesser von 0,8 mm.

Um die Viskosität des Zusatzstoffes zu erhöhen, ist vorgesehen, den Zusatzstoff vor dem Auftragen auf den Filterstrang zu erwärmen.

In einer Ausführungsform wird nach dem Auftragen von Zusatzstoff der Filterstrang (10) mit einem Umhüllungsmaterial umhüllt. Das Umhüllungsmaterial kann ein Papier, insbesondere ein hydrophobes Papier, sein.

Die Aufgabe wird ferner gelöst durch eine Zusatzstoffauftragungsvorrichtung zum Auftragen eines Zusatzstoffs auf einen Filterstrang der Tabak verarbeitenden Industrie umfassend ein Hohlrohr in das ein Filterstrang der Tabak verarbeitenden Industrie beim Herstellen des Filterstrangs, insbesondere nach dem Formen des Filterstrangs, einbringbar oder eingebracht ist, die dadurch weitergebildet ist, dass die Zusatzstoffauftragungsvorrichtung in Förderrichtung des Filterstrangs zunächst in einem ersten Bereich Zusatzstoffdurchlassöffnungen im Hohlrohr aufweist und in einem sich in Förderrichtung an den ersten Bereich anschließenden zweiten Bereich Druckluftdurchlassöffnungen im Hohlrohr aufweist.

Die Zusatzstoffdurchlassöffnungen werden insbesondere durch Bohrungen durch das Hohlrohr erzielt, die als Einlassöffnungen für einen aufzutragenden Zusatzstoff dienen. Die Druckluftdurchlassöffnungen werden insbesondere durch Bohrungen durch das Hohlrohr erzielt, die als Durchlassöffnungen für das Beaufschlagen des Filterstrangs mit Druckluft dienen.

Vorzugsweise sind zwischen zwei bis zwölf Zusatzstoffdurchlassöffnungen, insbesondere zwischen sechs Zusatzstoffdurchlassöffnungen bis zehn Zusatzstoffdurchlassöffnungen, insbesondere acht Zusatzstoffdurchlassöffnungen vorgesehen.

Vorzugsweise sind zwischen zwei bis zwölf Druckluftdurchlassöffnungen, insbesondere zwischen sechs bis zehn Druckluftdurchlassöffnungen, insbesondere acht Druckluftdurchlassöffnungen vorgesehen.

Vorzugsweise sind die Zusatzstoffdurchlassöffnungen und/oder die Druckluftdurchlassöffnungen symmetrisch um einen Umfang des Hohlrohrs angeordnet. Die Anzahl der Zusatzstoffdurchlassöffnungen der Druckluftdurchlassöffnungen ist vorstehend schon definiert worden und auch der bevorzugte gleichmäßige Abstand derselben. Zudem ist zu den Größen der hierfür verantwortlichen Bohrungen schon eine bevorzugte Auswahl oben dargestellt worden.

Wenn die Größe der Zusatzstoffdurchlassöffnungen kleiner ist als die Größe der Druckluftdurchlassöffnungen, kann sehr effizient und mit wenig Verlust an Zusatzstoff derselbe auf einen Filterstrang aufgetragen werden.

Vorzugsweise ist eine Zusatzstoffkammer in dem ersten Bereich außen um das Hohlrohr angeordnet. Die Zusatzstoffkammer ist vorzugsweise ringförmig im dem ersten Bereich außen um das Hohlrohr angeordnet. Dieses dient insbesondere dazu, einen gleichmäßigen Zusatzstoffdurchfluss durch die Zusatzstoffdurchlassöffnungen zu ermöglichen, so dass auch das Auftragen des Zusatzstoffes auf dem Filterstrang über den Umfang des Filterstranges gleichmäßig erfolgt.

In einer Ausführungsform ist eine Druckluftkammer in dem zweiten Bereich außen um das Hohlrohr angeordnet. Insbesondere ist die Druckluftkammer ringförmig in dem zweiten Bereich außen um das Hohlrohr angeordnet. Hierdurch wird ermöglicht, dass Druckluft von allen Seiten gleichmäßig auf den Filterstrang ausgeübt wird, so dass eine gleichmäßige Druckluftbarriere für den Zusatzstoff aufgebaut wird, so dass weitgehend verhindert wird, dass Zusatzstoff, der nicht in dem Filterstrang aufgenommen wurde, am Ausgang der Zusatzstoffauftragungsvorrichtung austritt.

Vorzugsweise umschließen die Zusatzstoffkammer und/oder die Druckluftkammer das Hohlrohr vollständig über den Umfang des Hohlrohrs. Dies geschieht insbesondere ringförmig.

In einer Ausführungsform ist die Zusatzstoffkammer und/oder die Druckluftkammer gegenüber der Umgebung mit einer Dichtung abgedichtet. Vorzugsweise sind sowohl die Zusatzstoffkammer als auch Druckluftkammer gegenüber der Umgebung mit einer Dichtung abgedichtet, und zwar jeweils mit einer Dichtung abgedichtet.

Besonders bevorzugt ist es, wenn die Zusatzstoffkammer und die Druckluftkammer zueinander mit einer Dichtung abgedichtet sind.

Um die Viskosität des Zusatzstoffes zu vergrößern, ist eine Heizung für den Zusatzstoff in der Zusatzstoffauftragungsvorrichtung vorgesehen.

In einer bevorzugten Ausführungsform erstreckt sich das Hohlrohr stromabwärts der Förderrichtung des Filterstrangs hinter den Druckluftdurchlassöffnungen über eine Strecke, die wenigstens zweimal bis zehnmal dem Abstand der Druckluftdurchlassöffnungen (17) zu den Zusatzstoffdurchlassöffnungen (15) entspricht. Hierdurch wird besonders effizient dafür gesorgt, dass der Zusatzstoff in dem Filterstrang aufgenommen wird und wenig Zusatzstoff aus der Zusatzstoffauftragungsvorrichtung am Ausgang austritt.

Besonders bevorzugt ist es, wenn sich das Hohlrohr über eine Strecke von 10 cm bis 20 cm ab dem zweiten Bereich, d.h. dem Bereich, in dem die Druckluftkammer vorgesehen ist, zum Ausgang hin erstreckt.

In einer Ausführungsform sind die Druckluftdurchlassöffnungen und die Zusatzstoffdurchlassöffnungen an Bohrungen (24) durch das Hohlrohr angeschlossen, die relativ zur Längsachse des Hohlrohrs in einem Winkel von 30° bis 150°, insbesondere 45° bis 135°, insbesondere 60° bis 120°, insbesondere 75° bis 105°, insbesondere von 90° oder im Wesentlichen von 90° angeordnet sind.

Die Aufgabe wird ferner gelöst durch eine Strangmaschine der Tabak verarbeitenden Industrie mit einer Strangformungsvorrichtung, beispielsweise einer Strangformatvorrichtung und einer sich daran stromabwärts der Förderrichtung des Strangs anschließenden Zusatzstoffauftragungsvorrichtung, die vorstehend beschrieben ist.

In einer Ausführungsform ist zwischen der Strangformungsvorrichtung und der Zusatzstoffauftragungsvorrichtung eine Strangaushärtevorrichtung, insbesondere eine Bedampfungsvorrichtung, angeordnet.

In einer Ausführungsform ist eine Materialbereitstellungsvorrichtung stromaufwärts der Strangformungsvorrichtung vorgesehen, wobei die Materialbereitstellungsvorrichtung eine Flachbahn bereitstellt und/oder es ist stromabwärts der Zusatzstoffauftragsvorrichtung eine Strangumhüllungsvorrichtung vorgesehen. In Förderrichtung hinter oder stromabwärts der Materialbereitstellungsvorrichtung ist vorzugsweise eine Crimpvorrichtung und/eine Schneidvorrichtung vorgesehen, mittels der das Filtermaterial in Streifen geschnitten und/oder gecrimpt werden kann.

Vorzugsweise ist stromabwärts der Zusatzstoffauftragungsvorrichtung eine Umhüllungsvorrichtung vorgesehen, mittels der ein Umhüllungsmaterial, beispielsweise ein hydrophobes Papier um den Filterstrang gewickelt werden kann. Die Umhüllungsvorrichtung kann eine in der Tabak verarbeitenden Industrie bekannte Formatvorrichtung sein.

Die Strangformungsvorrichtung kann eine Einlaufdüse für insbesondere Filteracetattow und ein Formungsrohr umfassen. Alternativ kann die Strangformungsvorrichtung eine Formatvorrichtung umfassen.

Vorzugsweise weist die Zusatzstoffauftragungsvorrichtung einen kegelförmigen Einlaufbereich auf.

In einer Ausführungsform ist ein Zuführschlauch für die Zusatzstoffzuführung zu der Zusatzstoffauftragungsvorrichtung vorgesehen. Ferner ist in einer Ausführungsform ein Ventil, insbesondere ein Schließventil, für den Zuführschlauch des Zusatzstoffes vorgesehen.

Die Zusatzstoffauftragungsvorrichtung weist vorzugsweise einen Druckluftanschluss auf, an die eine Druckluftquelle oder ein Druckluftvorrat angeschlossen werden kann. Auch hier kann vorzugsweise ein Ventil vorgesehen sein.

Ferner weist die Zusatzstoffauftragungsvorrichtung wie erwähnt bevorzugt eine Heizvorrichtung auf. Diese kann beispielsweise unterhalb des Hohlrohrs in dem ersten Bereich, d.h. einem Bereich vorgesehen sein, in dem der Zusatzstoff in das Hohlrohr eingebracht wird. Zudem kann oberhalb oder in der Nähe des ersten Bereiches ein Temperaturfühler, beispielsweise ein PT100-Temperaturfühler, vorgesehen sein, insbesondere um die Heizung zu steuern oder zu regeln.

Die Erfindung sieht vor, einen Zusatzstoff, insbesondere ein Flavor, hinter einer Dampfstrecke, also nach einem Aushärten eines Filterstrangs, beispielsweise eines Filteracetattow-Strangs, zuzuführen.

Der Filterstrang kann vorzugsweise ein Hohlfilter sein und nicht mit einem Umhüllungsmaterial umhüllt sein.

Die Zusatzstoffauftragungsvorrichtung kann an einem Zusatzstofftank mit einer Pumpe angeschlossen sein, welche den Zusatzstoff, beispielsweise Kaltmenthol, über einen Zuführschlauch mit einem Schließventil zu der Zusatzstoffauftragungsvorrichtung fördert. Das Ventil wird benötigt, um im Stillstand der Strangmaschine ein Nachfördern des Zusatzstoffes zu verhindern.

Sowohl der Zuführschlauch als auch die Düse und/oder die Zusatzstoffauftragungsvorrichtung können mit Heizelementen ausgestattet sein, um den Zusatzstoff auf eine vorgebbare Temperatur zu erwärmen. Außerdem kann die Zusatzstoffauftragungsvorrichtung ein Heizelement oder eine Heizvorrichtung aufweisen.

Der Zusatzstoff wird über wenigstens eine Bohrung in einem Verteilerblock in eine erste Kammer der Zusatzstoffauftragungsvorrichtung eingeleitet. Von der ersten Kammer, die als Zusatzstoffkammer im Rahmen der Erfindung bezeichnet wird, führen mehrere Bohrungen durch ein Hohlrohr zum Inneren des Hohlrohrs, durch das der Filterstrang geführt wird.

Der Filterstrang läuft somit insbesondere zentrisch durch das Hohlrohr der Zusatzstoffauftragungsvorrichtung. Durch die umlaufenden Bohrungen wird der Zusatzstoff auf den Strang aufgetragen und von diesem aufgenommen und abtransportiert. Die Anzahl und die Geometrie der Zuführbohrungen sind im Durchmesser und in der Lage zum Strang in Abhängigkeit der Auftragsmenge, der Viskosität und der Aufnahmefähigkeit des Filtermaterials auswählbar. In dem bevorzugten Ausführungsbeispiel ist ein Winkel von 90° zu dem Hohlrohr vorgesehen, d.h. es sind radiale Bohrungen vorgesehen, die gleichmäßig über den Umfang verteilt sind.

Um den Zusatzstoff daran zu hindern, während der Produktion aus der Austrittsöffnung der Zusatzstoffauftragungsvorrichtung zu entweichen, ist ein Druckluftanschluss bzw. eine Druckluftzuführung zum Verwirbeln der Flüssigkeit vorgesehen. Die Druckluft wird einer Druckluftkammer zugeführt. Von der Druckluftkammer gehen Zuführbohrungen durch das Hohlrohr, die vom Durchmesser und von der Lage her und von der Menge her nach der Auftragsmenge, der Viskosität und der Aufnahmefähigkeit des Filtrationsmaterials zu wählen ist. In einem bevorzugten Ausführungsbeispiel sind die Bohrungen radial zum Hohlrohr ausgebildet und damit 90° zur Strangförderrichtung.

Die Zusatzstoffkammer und die Druckluftkammer sind mit Dichtungen, in diesem Fall einem O-Ring, voneinander abgedichtet. Dadurch, dass das Hohlrohr sich über eine längere Strecke erstreckt, kann ein weiteres Auslaufen des Zusatzstoffes verhindert werden.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine Draufsicht auf eine erfindungsgemäße Zusatzstoffauftragungsvorrichtung, durch die ein Filterstrang geführt wird,
- Fig. 2: eine schematische dreidimensionale Ansicht einer Zusatzstoffauftragungsvorrichtung mit Anschlüssen hierzu,
- Fig. 3: eine schematische dreidimensionale Rückansicht der Zusatzstoffauftragungsvorrichtung aus Fig. 2 und
- Fig. 4: eine schematische Schnittdarstellung der Zusatzstoffauftragungsvorrichtung aus den Fig. 2 und 3.

Fig. 1 zeigt schematisch eine erfindungsgemäße Zusatzstoffauftragungsvorrichtung 11, bei der auf der rechten Seite der Fig. 1 ein Eingang 30 für den Filterstrang 10 vorgesehen ist. In der Zusatzstoffauftragungsvorrichtung 11 ist ein Hohlrohr 12 angeordnet, das sich zum Ausgang weiter erstreckt, und zwar eine vorgebbare Strecke, die über einen ersten und zweiten Bereich, in der ein Zusatzstoff und Druckluft in das Hohlrohr eingeleitet werden, hinausgeht. Der Filterstrang 10 wird entlang der Förderrichtung 13 durch die Zusatzstoffauftragungsvorrichtung 11 gefördert. Die Zusatzstoffauftragungsvorrichtung 11 weist eine Längsachse 25 auf.

Fig. 2 zeigt schematisch eine dreidimensionale Darstellung einer erfindungsgemäßen Zusatzstoffauftragungsvorrichtung 11 mit Anschlüssen, die im Folgenden näher erläutert werden in einer Ansicht von schräg oben und vorne. Die Zusatzstoffauftragungsvorrichtung 11 weist einen Eingang 30 auf, der konusförmig sich in Förderrichtung des Strangs, d.h. von rechts unten nach links oben in Fig. 2 auf den Durchmesser des Hohlrohrs 12 verjüngt. Vorzugsweise ist der Durchgangsbereich des Hohlrohrs so groß oder etwas größer als der Durchmesser des Filterstrangs, der durch die Zusatzstoffauftragungsvorrichtung 11 hindurchgeführt wird.

Es ist eine Zusatzstoffzufuhrleitung 32 vorgesehen, die mittels eines Ventils 33 abgesperrt oder geöffnet werden kann. Die Zusatzstoffzuführleitung 32 führt dann zu einer erst in Fig. 4 dargestellten Zusatzstoffkammer 20. Es ist zudem eine Druckluftleitung 35 schematisch angedeutet, die in eine Druckluftkammer 21 führt, die auch erst in Fig. 4 näher gezeigt ist.

Außerdem ist eine Heizung 23 vorgesehen und eine Temperaturmessvorrichtung 26. Zudem ist der Ausgang 31 der Zusatzstoffauftragungsvorrichtung 11 gezeigt. Das Mantelmaterial des Hohlrohrs 12 ist im Bereich der Applikation mit Zusatzstoff und Druckluft etwas dicker als in dem Bereich zum Ausgang 31 hin.

Fig. 3 zeigt die Zusatzstoffauftragungsvorrichtung 11 einer schematischen dreidimensionalen Darstellung von oben und hinten. Es sind die Anschlüsse der Zusatzstoffzuführleitung 32 sowie ein Druckluftanschluss 34 besser erkennbar und außerdem ein elektrischer Steckeranschluss, der zur Versorgung der Heizung 23 vorgesehen ist. Wie gut zu erkennen ist, liegt die Heizung 23 unterhalb des Hohlrohrs der Zusatzstoffauftragungsvorrichtung 11 näher zum Eingang 30. Zudem ist die Temperaturmessvorrichtung 26 auch in etwa so weit entfernt vom Eingang 30 wie die Heizung 23, allerdings oberhalb von dem Hohlrohr 12.

In Fig. 4 sind die Elemente der Zusatzstoffauftragungsvorrichtung 11 noch einmal genauer in einer schematischen Schnittdarstellung dargestellt. Von dem Eingang 30 erstreckt sich das Hohlrohr 12 zunächst in einem anfänglichen Bereich mit einer etwas größeren Dicke des Hohlrohrmantels, um zu ermöglichen, dass eine um das Hohlrohr 12 liegende Zusatzstoffkammer 20 in dem ersten Bereich 14 angeordnet werden kann.

In die Zusatzstoffkammer 20 wird über die Zusatzstoffzufuhrleitung 32 der Zusatzstoff eingetragen, so dass von dieser Kammer 20 über Bohrungen, die auch als Zusatzstoffdurchlassöffnungen 15 bezeichnet werden können, in das Hohlrohr eingebracht werden können und damit in den durch das Hohlrohr geführten Filterstrang.

Die Zusatzstoffkammer 20 ist mit zwei Dichtungen 22, die als O-Ringe ausgebildet sind, nach außen abgedichtet. Hierdurch wird verhindert, dass Zusatzstoff außen an dem Hohlrohr austreten kann. Durch Verwendung der Zusatzstoffkammer 20 ist eine gleichmäßige Verteilung rund um den Umfang des Hohlrohres an Zusatzstoff möglich, so dass über den Umfang verteilte Zusatzstoffdurchlassöffnungen 15 der Zusatzstoff gleichmäßig auf den Filterstrang aufgetragen werden kann.

In Förderrichtung stromabwärts schließt sich ein zweiter Bereich 16 an, in dem um das Hohlrohr 12 eine Druckluftkammer 21 angeordnet ist. Die Druckluftkammer 21 ist auch um den Umfang des Hohlrohres ringförmig angeordnet und führt dazu, dass in diesem Bereich ein gleichmäßiger Luftdruck vorherrscht, der gleichmäßig in die Bohrungen durch die Wandung des Hohlrohrs, die auch als Druckluftdurchlassöffnungen 17 bezeichnet werden können, gelangt. Hierdurch wird ein Durchfördern von Zusatzstoff, der noch nicht auf den Filterstrang 10 aufgetragen ist bzw. von diesem aufgenommen ist, verhindert.

In der Fig. 4 sind die Bohrungen 24 bzw. Druckluftdurchlassöffnungen 17 und die Zusatzstoffdurchlassöffnungen 15 dargestellt. Diese sind gleichmäßig, d.h. in gleichen Abständen ringförmig durch die Wände des Hohlrohrs 12 vorgesehen. An diesen Applikationsbereich umfassend den ersten Bereich 14 und den zweiten Bereich 16 in Förderrichtung des Filterstrangs anschließend erstreckt sich das Hohlrohr 12 mit einer etwas geringeren Materialdicke bis zum Ausgang 31. Dieses weiter erstreckte Hohlrohr oder dieses hinter dem Applikationsbereich verlängerte Hohlrohr dient dazu, dass etwaiger Zusatzstoff, der noch nicht von dem Filterstrang aufgenommen wurde, in Ruhe von dem Filterstrang bis zum Verlassen der Zusatzstoffauftragungsvorrichtung aufgenommen werden kann.

Im Rahmen der Erfindung sind Merkmale, die mit "insbesondere" oder "vorzugsweise" gekennzeichnet sind, als fakultative Merkmale zu verstehen.

In den Zeichnungen sind jeweils gleiche oder gleichartige Elemente und/oder Teile mit denselben Bezugsziffern versehen, so dass von einer erneuten Vorstellung jeweils abgesehen wird.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 10: Filterstrang
- 11: Zusatzstoffauftragungsvorrichtung
- 12: Hohlrohr
- 13: Förderrichtung
- 14: erster Bereich
- 15: Zusatzstoffdurchlassöffnung
- 16: zweiter Bereich
- 17: Druckluftdurchlassöffnung
- 20: Zusatzstoffkammer
- 21: Druckluftkammer
- 22: Dichtung
- 23: Heizung
- 24: Bohrung
- 25: Längsachse
- 26: Temperaturmessvorrichtung
- 30: Eingang
- 31: Ausgang
- 32: Zusatzstoffzufuhrleitung
- 33: Ventil
- 34: Druckluftanschluss
- 35: Druckluftleitung

## Patentansprüche

1. Verfahren zum Aufbringen eines Zusatzstoffes, insbesondere eines Flavors, auf einen umhüllungsmaterialfreien Filterstrang (10) der Tabak verarbeitenden Industrie, wobei zunächst der Filterstrang (10) aus wenigstens einem Filtermaterial in einer Formungsvorrichtung gebildet wird, wobei anschließend der Filterstrang (10) vorzugsweise gehärtet wird, **dadurch gekennzeichnet, dass** nach dem Schritt des Härtens oder des Bildens der Zusatzstoff aufgetragen wird.

2. Verfahren nach Anspruch 1, **dadurch gekennzeichnet, dass** der Zusatzstoff wenigstens abschnittsweise kontaktlos aufgetragen wird, wobei insbesondere ein Abstand einer Zusatzstoffdurchlassöffnung (15) zu dem Filterstrang (10) von 0,1 mm bis 3 mm oder von 0,1 mm bis 2 mm oder von 0,1 mm bis 0,5 mm vorgesehen ist, wobei insbesondere ein Abstand von 0,125 mm bis 0,25 mm vorgesehen ist.

3. Verfahren nach Anspruch 1 oder 2, **dadurch gekennzeichnet, dass** zum Auftragen des Zusatzstoffes der Filterstrang (10) durch eine Zusatzstoffauftragsvorrichtung (11) geführt wird, die ein Hohlrohr (12) aufweist, durch die der Filterstrang (10) geführt wird und in das der Zusatzstoff zum Auftragen auf den Filterstrang (10) eingetragen wird, wobei insbesondere das Hohlrohr (12) einen Hohlrohrdurchmesser, insbesondere Innenhohlrohrdurchmesser, zwischen 3,5 mm und 12 mm, insbesondere zwischen 5 mm und 8,5 mm, insbesondere zwischen 7 mm und 8 mm, aufweist, wobei insbesondere in der Zusatzstoffauftragungsvorrichtung (11) in Förderrichtung des Filterstrangs (10) stromabwärts des Auftrags mit Zusatzstoff der Filterstrang (10) mit Druckluft beaufschlagt wird.

4. Verfahren nach Anspruch 2 oder 3, **dadurch gekennzeichnet, dass** in Förderrichtung des Filterstrangs (10) stromabwärts des Beaufschlagens mit Druckluft der Filterstrang (10) weiter durch das Hohlrohr (12) geführt wird, wobei insbesondere der Filterstrang (10) nach dem Beaufschlagen mit Druckluft wenigstens eine Strecke von zweimal bis zehnmal des Abstandes zwischen dem Beauftragen mit Zusatzstoff und dem Beaufschlagen mit Druckluft durch das Hohlrohr (12) geführt wird.

5. Verfahren nach einem der Ansprüche 2 bis 4, **dadurch gekennzeichnet, dass** das Auftragen des Zusatzstoffes symmetrisch über den Umfang des Filterstrangs (10) geschieht, wobei insbesondere ein Auftragungswinkel relativ zur Förderrichtung des Strangs von 30° bis 150°, insbesondere 45° bis 135°, insbesondere 60° bis 120°, insbesondere 75° bis 105°, insbesondere von 90° oder im Wesentlichen von 90° vorgesehen ist.

6. Verfahren nach einem der Ansprüche 2 bis 5, **dadurch gekennzeichnet, dass** das Beaufschlagen mit Druckluft symmetrisch über den Umfang des Filterstrangs (10) geschieht, wobei ein Beaufschlagungswinkel relativ zur Förderrichtung des Strangs von 30° bis 150°, insbesondere 45° bis 135°, insbesondere 60° bis 120°, insbesondere 75° bis 105°, insbesondere von 90° oder im Wesentlichen von 90° vorgesehen ist, wobei insbesondere der Zusatzstoff vor dem Auftragen auf den Filterstrang (10) erwärmt wird, wobei insbesondere nach dem Auftragen von Zusatzstoff der Filterstrang (10) mit einem Umhüllungsmaterial umhüllt wird.

7. Zusatzstoffauftragungsvorrichtung (11) zum Auftragen eines Zusatzstoffs auf einen Filterstrang (10) der Tabak verarbeitenden Industrie umfassend ein Hohlrohr (12), in das ein Filterstrang (10) der Tabak verarbeitenden Industrie beim Herstellen des Filterstrangs, insbesondere nach dem Formen des Filterstrangs, einbringbar oder eingebracht ist, **dadurch gekennzeichnet, dass** die Zusatzstoffauftragungsvorrichtung (11) in Förderrichtung (13) des Filterstrangs (10) zunächst in einem ersten Bereich (14) Zusatzstoffdurchlassöffnungen im Hohlrohr (12) aufweist, wobei insbesondere zwischen zwei bis zwölf Zusatzstoffdurchlassöffnungen, insbesondere zwischen sechs Zusatzstoffdurchlassöffnungen bis zehn Zusatzstoffdurchlassöffnungen, insbesondere acht Zusatzstoffdurchlassöffnungen vorgesehen sind, und in einem sich in Förderrichtung (13) an den ersten Bereich (14) anschließenden zweiten Bereich (16) Druckluftdurchlassöffnungen (17) im Hohlrohr (12) aufweist, wobei insbesondere zwischen zwei bis zwölf Druckluftdurchlassöffnungen, insbesondere zwischen sechs bis zehn Druckluftdurchlassöffnungen, insbesondere acht Druckluftdurchlassöffnungen vorgesehen sind .

8. Zusatzstoffauftragungsvorrichtung (11) nach Anspruch 7, **dadurch gekennzeichnet, dass** die Zusatzstoffdurchlassöffnungen (15) und/oder die Druckluftdurchlassöffnung (17) symmetrisch um einen Umfang des Hohlrohrs (12) angeordnet sind, wobei insbesondere die Größe der Zusatzstoffdurchlassöffnungen (15) kleiner ist als die Größe der Druckluftdurchlassöffnungen (17).

9. Zusatzstoffauftragungsvorrichtung (11) nach Anspruch 7 oder 8, **dadurch gekennzeichnet, dass** eine Zusatzstoffkammer (20) in dem ersten Bereich (14) außen um das Hohlrohr (12) angeordnet ist und/oder dass eine Druckluftkammer (21) in dem zweiten Bereich (16) außen um das Hohlrohr (12) angeordnet ist.

10. Zusatzstoffauftragungsvorrichtung (11) nach Anspruch 9, **dadurch gekennzeichnet, dass** die Zusatzstoffkammer (20) und/oder die Druckluftkammer (21) das Hohlrohr (12) vollständig über den Umfang, insbesondere ringförmig, umschließt oder umschließen.

11. Zusatzstoffauftragungsvorrichtung (11) nach Anspruch 9 oder 10, **dadurch gekennzeichnet, dass** die Zusatzstoffkammer (20) und/oder die Druckluftkammer (21) gegenüber der Umgebung mit einer Dichtung (22) abgedichtet ist oder sind, wobei insbesondere die Zusatzstoffkammer (20) und die Druckluftkammer (21) zueinander mit einer Dichtung (20) abgedichtet sind.

12. Zusatzstoffauftragungsvorrichtung (11) nach einem der Ansprüche 7 bis 11, **dadurch gekennzeichnet, dass** eine Heizung (23) für den Zusatzstoff in der Zusatzstoffauftragungsvorrichtung (11) vorgesehen ist.

13. Zusatzstoffauftragungsvorrichtung (11) nach einem der Ansprüche 7 bis 12, **dadurch gekennzeichnet, dass** sich das Hohlrohr (12) stromabwärts der Förderrichtung (13) des Filterstrangs (10) hinter den Druckluftdurchlassöffnungen (17) über eine Strecke erstreckt, die wenigstens zweimal bis zehnmal dem Abstand der Druckluftdurchlassöffnungen (17) zu den Zusatzstoffdurchlassöffnungen (15) entspricht.

14. Zusatzstoffauftragungsvorrichtung (11) nach einem der Ansprüche 7 bis 13, **dadurch gekennzeichnet, dass** die Druckluftdurchlassöffnungen (17) und die Zusatzstoffdurchlassöffnungen (15) sich an Bohrungen (24) durch das Hohlrohr (12) anschließen, die relativ zur Längsachse (25) des Hohlrohrs (12) in einem Winkel von 30° bis 150°, insbesondere 45° bis 135°, insbesondere 60° bis 120°, insbesondere 75° bis 105°, insbesondere von 90° oder im Wesentlichen von 90° angeordnet sind.

15. Strangmaschine der Tabak verarbeitenden Industrie mit einer Strangformungsvorrichtung und einer sich daran stromabwärts der Förderrichtung des Strangs anschließenden Zusatzstoffauftragungsvorrichtung (11), insbesondere nach einem der Ansprüche 7 bis 14.

16. Strangmaschine nach Anspruch 15, **dadurch gekennzeichnet, dass** zwischen Strangformungsvorrichtung und Zusatzstoffauftragungsvorrichtung (11) eine Strangaushärtevorrichtung, insbesondere eine Bedampfungsvorrichtung, angeordnet ist, wobei insbesondere eine Materialbereitstellungsvorrichtung stromaufwärts der Strangformungsvorrichtung vorgesehen ist, wobei die Materialbereitstellungsvorrichtung eine Flachbahn bereitstellt und/oder dass stromabwärts der Zusatzstoffauftragsvorrichtung eine Strangumhüllungsvorrichtung vorgesehen ist.
